# EUROPÄISCHE PATENTSCHRIFT

(11) **EP 0 416 438 B1**
(45) Veröffentlichungstag und Bekanntmachung des Hinweises auf die Patenterteilung: **16.02.1994**
(21) Anmeldenummer: 90116448.3
(22) Anmeldetag: 28.08.1990
(51) Int. Cl.: B65H 19/18, B65H 19/20

(54) **Bobinenspleissvorrichtung**
Reels splicing device
Dispositif de raccordement de bobines

(30) Priorität: 08.09.1989 DE 3929981
(43) Veröffentlichungstag der Anmeldung: 13.03.1991
(73) Patentinhaber: Maschinenfabrik Alfred Schmermund GmbH & Co., D-58285 Gevelsberg (DE)
(72) Erfinder: Knecht, Siegfried, D-5820 Gevelsberg (DE); Sonnenberg, Heinz, D-5820 Gevelsberg (DE)
(74) Vertreter: Sparing Röhl Henseler Patentanwälte

(56) Entgegenhaltungen:
- DE-A- 1 511 791
- DE-A- 2 350 580
- DE-B- 1 141 848
- FR-A- 2 364 176
- GB-A- 1 529 678

## Beschreibung

Die Erfindung betrifft eine Bobinenspleißvorrichtung für Einhüllbahnen an Verpackungsmaschinen, insbesondere Zigarettenverpackungsmaschinen, mit zwei in eine gemeinsame Zuführstrecke mündenden Zuführstrecken für jeweils eine Einhüllbahn, wobei am Beginn der gemeinsamen Zuführstrecke ein Walzenpaar angeordnet ist, sowie mit jeweils einem Messer für beide Einhüllbahnen.

In Verpackungsmaschinen werden häufig Bobinen aus Einhüllpapier oder -folie zum Einhüllen von zu verpackenden Gegenständen verwendet, von denen die Bahnen über Vorzugswalzen abgezogen und mittels eines Messers Abschnitte abgetrennt und einer Verpackungsstation zugeführt werden. Dies ist beispielsweise bei Zigarettenpackern der Fall, bei denen sowohl das sogenannte Innenpapier als auch die äußere Klarsichtfolie und bei Weichpackungen auch das sogenannte Außenpapier auf diese Weise einer Verpackungsstation zugeführt werden.

Zum Bobinenwechsel sind unterschiedliche Wechselvorrichtungen bekannt. So werden gemäß der DE-C-2 350 580 zwei in eine gemeinsame Zuführstrecke einmündende Einhüllbahnführungen jeweils mit einem Vorzugswalzenpaar versehen, während die Abtrenneinrichtung in der gemeinsamen Zuführstrecke liegt. Eine Wechselschalteinrichtung dient zum wechselweisen Betätigen der VorzugswalzenPaare. Jeweils eine um einen Schneidschritt schaltbare Querschneideeinrichtung mit einer Schrittschalteinrichtung ist vorgesehen, wobei die Wechselschalteinrichtung mit der jeweiligen Schrittschalteinrichtung derart gekoppelt ist, daß bei Umschaltung der Wechselschalteinrichtung jeweils die Schrittschalteinrichtung betätigt wird, die dem zuvor in Betrieb befindlichen Vorzugswalzenpaar zugeordnet ist. Hierdurch kann das Bahnende der Einhüllbahn vor Erreichen der gemeinsamen Zuführstrecke abgeschnitten werden, so daß Störungen durch einen in der gemeinsamen Zuführstrecke befindlichen Restabschnitt vermieden werden.

Jedoch treten generell bei einem Bobinenwechsel, bei dem sich ein freies Bahnende in die gemeinsame Zuführstrecke einfädeln muß, häufiger Störungen auf, so daß ein Spleißen oder Verbinden eines Endes der alten Bahn mit dem Anfang einer neuen Bahn zu bevorzugen ist. Derartiges jedoch manuell vorzunehmen, würde bedeuten, daß die Verpackungsmaschine relativ lange angehalten werden müßte.

Generell ist es ferner aus der DE-B-1 141 848 bei einer Bobinenspleißvorrichtung bekannt, für jede Einhüllbahn eine mit einem Auflager zusammenwirkende Klemmleiste vorzusehen, welche vor dem Eintritt in den zwischen den Walzen befindlichen Spalt vorgesehen ist, die mit einem Klemmsteg die Einhüllbahn in eine entsprechende Nut drückt.

Bei der in der DE-B-1 511 791 beschriebenen Spleißvorrichtung sind separate Messer für jede Einhüllbahn, walzensegmentförmige elastische Druckstücke, die Ausbildung der Druckstücke als Schweißeinrichtung, Anschläge für das noch freie Ende der neuen Bahn und Kurvengetriebe bekannt.

Schließlich ist aus der FR-A-2 364 176 eine Bobinenspleißvorrichtung bekannt, bei der drehbare Arme vorgesehen sind, die jeweils in Drehrichtung vor einem ersten Abschnitt ein Messer tragen sowie ferner einen zweiten, zum ersten um etwa 180° versetzten Abschnitt aufweisen, wobei beim Drehen der Arme jeweils ein erster und ein zweiter Abschnitt miteinander in Eingriff gelangen und die vom Messer zu durchtrennende Einhüllbahn zwischen sich einklemmen.

Aufgabe der Erfindung ist es daher, eine Bobinenspleißvorrichtung der eingangs genannten Art zu schaffen, die ein automatisches Verbinden zweier Einhüllbahnenden ermöglicht.

Diese Aufgabe wird dadurch gelöst, daß für jede Einhüllbahn eine mit einer Auflage zusammenwirkende Klemmleiste vor dem Eintritt in den Spalt des Walzenpaars vorgesehen ist, daß die Klemmleisten sowohl manuell als auch über mit den Wellen der Walzen gekoppelte Kurvengetriebe lüftbar sind,daß die Walzen je ein Messer, in Drehrichtung vor diesem einen ersten elastischen Mantelabschnitt und um etwa 180° versetzt hierzu einen zweiten Mantelabschnitt tragen, wobei die ersten ünd zweiten Mantelabschnitte gegenüber dem Walzenumfang vorstehen und bei der Walzendrehung miteinander unter Druck in Eingriff gelangen und daß die Walzen so montiert sind, daß abwechselnd jeweils ein erster und ein zweiter Mantelabschnitt zusammentreffen.

Hierbei wird über ein Wechselwalzenpaar das mit einem Klebestreifen versehene Ende einer vollen Bobine mit dem Ende einer im wesentlichen leeren Bobine unter gleichzeitigem Durchtrennen der von der praktisch leeren Bobine kommenden Bahn verklebt, so daß die Einhüllbahn immer in der gemeinsamen Zuführstrecke eingefädelt bleibt.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.

Fig. 1 zeigt eine Frontansicht einer Bobinenspleißvorrichtung.

Fig. 2 zeigt ausschnittweise eine Ansicht der Vorrichtung von Fig. 1 von rechts.

Die dargestellte Vorrichtung umfaßt eine Rückwand 1 und zwei hiermit über Distanzstäbe 2 verbundene Frontwandabschnitte 3. Die Rückwand 1 dient zur Lagerung von zwei Wellen 4 jeweils über einen Lagerhalter 5, der ein Wälzlager 6 aufnimmt. Die beiden Wellen 4 tragen jeweils ein Zahnrad 7, wobei die beiden Zahnräder 7 miteinander kämmen und ein Zahnrad 7 über ein Antriebsritzel 8 antreibbar ist.

Jede Welle 4 trägt eine Wechselwalze 9. Der Durchmesser der Wechselwalzen 9 ist derart, daß sich ein breiter Spalt zwischen den beiden Wechselwalzen 9 befindet. Jede Wechselwalze 9 ist mit einem Anschlag 10 in Form eines sich axial erstreckenden Ausschnittes versehen und trägt ferner ein etwas schräg zur Mantellinie der Wechselwalze 9 verlaufendes Messer 11 sowie zwei Mantelabschnitte 12 und 13 aus einem elastischen Material wie Gummi o.dgl., von denen sich der eine in Drehrichtung 14 der Wechselwalzen 9 vor dem Messer 11 und der andere um etwa 180° gegenüber dem ersteren versetzt am Umfang der Wechselwalze 9 befindet. Die elastischen Mantelabschnitte 12, 13 haben eine solche Stärke, daß sie beim Umlauf der Wechselwalzen 9 miteinander unter Druck in Eingriff gelangen. Die beiden Wechselwalzen 9 sind um 180° zueinander versetzt montiert.

Oberhalb der beiden Wechselwalzen 9 sind zwei zum Walzenspalt hin geneigte, tangential zu dem von den Auflagen 12, 13 gebildeten Außenumfang der Wechselwalzen 9 verlaufende Auflagen 15 zwischen der Rückwand 1 und den Frontwandabschnitten 3 montiert. Mit jeder Auflage 15 wirkt eine mit einem reibungserhöhenden Polster 16 aus elastischem Material versehene Klemmleiste 17 zusammen, die zwischen zwei Armen von zwei Winkelhebeln 18, die um eine in der Rückwand 1 und dem Frontwandabschnitt 3 gelagerten Achse 19 drehbar sind, befestigt ist. Am freien Ende eines der anderen Arme der Winkelhebel 18 greift eine an dem Frontwandabschnitt 3 befestigte Schraubenfeder 20 an, um die Klemmleiste 17 in Klemmstellung gegen die Auflage 15 vorzuspannen.

Um die Klemmleiste 17 lüften zu können, ist einerseits ein Handhebel 21 vorgesehen, der auf einer Welle 22 sitzt, die in der Rückwand 1 und in dem jeweiligen Frontwandabschnitt 3 gelagert ist und eine Kurve 23 trägt, die mit einem an dem federvorgespannten Arm des Winkelhebels 18 befindlichen, hier verstellbar ausgebildeten Anschlag 24 zusammenwirkt. Durch Drehung des Handhebels 21, der um mehr als etwa 120° aus einer etwa abwärts gerichteten Stellung in eine etwas schräg gerichtete, im wesentlichen vertikale Stellung schwenkbar ist, wobei dieses Schwenken durch einen an dem jeweiligen Frontwandabschnitt 3 befindlichen Stift 25 begrenzt wird, so daß sich zwei stabile Lagen für den Handhebel 21 ergeben, wird die Klemmleiste 17 über die Kurve 23 und den damit in Eingriff stehenden Anschlag 24 abgelüftet.

Ferner sitzt auf der Welle 19 ein Hebel 26, der mit einer Rolle 27 verbunden ist, die auf einer Kurve 28 abrollt, die auf der Welle 4 sitzt und zwei einander diametral gegenüberliegende umfangsmäßig vorspringende Bereiche besitzt. Durch Drehung der Welle 4 kann daher die Klemmleiste 17 ebenfalls über diese vorspringenden Bereiche gelüftet werden.

Bei Zigarettenpackern gibt es beispielsweise für die Innenpapierumhüllung (aber auch für die Klarsichtfolien- oder die Außenpapierumhüllung) zwei Bobinenhalter, die entsprechend mit Einhüllbahnbobinen bestückt werden. Von einer Bobine wird die Einhüllbahn 29 bei abgelüfteter Klemmleiste 17 über das Auflageblech 15 durch den Spalt zwischen den Wechselwalzen 9 und weiter bis in den Bereich einer Verpackungsstation etwa in Form eines Umhüllrevolvers zwischen entsprechenden Rollen hindurch eingefädelt. Die Einhüllbahn 30 von der anderen Bobine wird dagegen nur an den Anschlag 10 der zweiten Wechselwalze 9 bei durch den Handhebel 21 gelüfteter Klemmleiste 17 geführt, wobei sich der Anschlag 10 im Bereich des Walzenspaltes befindet. Das freie Ende der Bahn 30 wird mit einem Klebestreifen 31 versehen und durch Umlegen des Handhebels 21 durch die Klemmleiste 17 fixiert, während die gegenüberliegende Klemmleiste 17 über die zugeordnete Kurve 28 gelüftet bleibt. Beim Betrieb des Zigarettenpackers wird die Bahn 29 durch den weit offenen Walzenspalt hindurch abgezogen, bis das Ende der laufenden Bobine über eine enstprechende Kontrolle gemeldet wird. Dies bewirkt, daß die Maschinendrehzahl verringert und beim Erreichen einer vorgesehenen Solldrehzahl der Wechselvorgang eingeleitet wird.

Hierzu werden die Wechselwalzen 9 elektronisch zugeschaltet und beginnen den Transport beider Bahnen 29, 30, da durch Drehung der Kurve 28 die bisher ungelüftete Klemmleiste 17 ebenfalls gelüftet wird. Gleichzeitig beginnt sich die andere Klemmleiste 17 infolge Drehung der zugehörigen Kurve 28 in die ungelüftete Stellung zu bewegen, um kurz darauf die Bahn 29 festzuklemmen. In diesem Moment sind die beiden Bahnen 29, 30 zwischen dem Mantelabschnitt 12 der einen Wechselwalze 9 und dem Mantelabschnitt 13 der anderen Wechselwalze 9 eingeklemmt, so daß die beiden Bahnen 29, 30 unter dem Druck der elastischen Mantelabschnitte 12, 13 über den Klebestreifen 32 miteinander verklebt werden. Außerdem gelangt das Messer 11 der einen Wechselwalze 9 mit der Bahn 29 in Eingriff und trennt diese durch, so daß das im Walzenspalt befindliche, zur Verpackungsstation führende Ende der Bahn 29 nur noch mit dem Anfang der neuen Bahn 30 verbunden ist. Die leere Bobine kann dann ersetzt und die neue Bahn wieder bis zum entsprechenden Anschlag 10 unter Anbringung eines Klebestreifens 31 und unter Festklemmen über die entsprechende Klemmleiste 17 eingefädelt werden, um am Ende der Bahn 30 gegen diese ausgewechselt zu werden.

Damit die beiden Wechselwalzen 9 und die Klemmleisten 17 immer ihre Wechselausgangsstellung einnehmen, ist auf der Welle 4 eine weitere, mit zwei um 180° zueinander winkelversetzte Einsenkungen versehene Kurve 32 angeordnet, die mit einer Rolle 33 in Eingriff steht, die am freien Ende eines Arms eines Winkelhebels 34 befestigt ist, der ebenfalls auf der Welle 19 sitzt. Ferner ist der andere Arm des Winkelhebels 34 über eine Schraubenfeder 35 mit der Rückwand 1 verbunden und daher entsprechend vorgespannt. Wenn der Wechselvorgang stattgefunden hat, werden die Wechselwalzen 9 bei Erreichen der nächsten Wechselstellung elektronisch ausgekuppelt und durch das Kurvengetriebe 32, 33, 34, 35 in der entsprechenden Wechselausgangsstellung fixiert. Infolge der Federvorspannung wird die Rolle 33 hierbei in der jeweiligen Einsenkung der Kurve 32 gehalten. Das Kurvengetriebe braucht nur für eine Wechselwalze 9 vorgesehen zu werden.

Zur Verbesserung der Klemmung können die Auflagen 15 zusätzlich mit elastischen, reibungserhöhenden Streifen 36 benachbart zu den Polstern 16 versehen sein.

Wenn die anzuspleißenden Einhüllbahnen aus miteinander verschweißbarem Material bestehen, kann jeweils ein Mantelabschnitt 12 bzw. 13 als Heizelement ausgebildet sein, während der andere elastisch ist, so daß die beiden anzuspleißenden Einhüllbahnen zwischen jeweils einem unelastischen, metallischen Heizelement und einem elastische Element miteinander in Berührung gebracht und verschweißt werden. Das Verschweißen ersetzt dann den Klebestreifen 31.

## Patentansprüche

1. Bobinenspleißvorrichtung für Einhüllbahnen an Verpackungsmaschinen, insbesondere Zigarettenverpackungsmaschinen, mit zwei in eine gemeinsame Zuführstrecke mündenden Zuführstrecken für jeweils eine Einhüllbahn (29,30), wobei am Beginn der gemeinsamen Zuführstrecke ein Walzenpaar (9) angeordnet ist, sowie mit jeweils einem Messer (11) für beide Einhüllbahnen, dadurch **gekennzeichnet,** daß für jede Einhüllbahn (29,30) eine mit einer Auflage (15) zusammenwirkende Klemmleiste (17) vor dem Eintritt in den Spalt des Walzenpaars (9) vorgesehen ist, daß die Klemmleisten (17) sowohl manuell als auch über mit den Wellen (4) der Walzen (9) gekoppelte Kurvengetriebe lüftbar sind,daß die Walzen (9) je ein Messer (11), in Drehrichtung vor diesem einen ersten elastischen Mantelabschnitt (12) und um etwa 180° versetzt hierzu einen zweiten Mantelabschnitt (13) tragen, wobei die ersten und zweiten Mantelabschnitte (12, 13) gegenüber dem Walzenumfang vorstehen und bei der Walzendrehung miteinander unter Druck in Eingriff gelangen und daß die Walzen (9) so montiert sind, daß abwechselnd jeweils ein erster und ein zweiter Mantelabschnitt zusammentreffen.

2. Vorrichtung nach Anspruch 1, dadurch gekennzeichnet, daß die Klemmleiste (17) mit wenigstens einem Winkelhebel (18) verbunden ist, der gegen eine Federvorspannung verschwenkbar ist.

3. Vorrichtung nach Anspruch 2, dadurch gekennzeichnet, daß ein Handhebel (21) um eine eine Kurve (23) tragende Achse (22) schwenkbar ist, wobei die Kurve (23) an dem federvorgespannten Arm des Winkelhebels (18) angreift.

4. Vorrichtung nach einem der Ansprüche 1 bis 3, dadurch gekennzeichnet, daß die Kurvengetriebe jeweils eine auf der Welle (4) der jeweiligen Walze (9) sitzende Kurvenscheibe (28) umfassen, wobei die Kurvenscheiben (28) analog wie die Walzen (9) zueinander montiert sind und in zwei um 180° versetzten Stellungen die Klemmleisten (17) lüften.

5. Vorrichtung nach Anspruch 4, dadurch gekennzeichnet, daß eine mit der Kurvenscheibe (28) in Eingriff stehende Rolle (27) über eine Kurbel (26) mit den Winkelhebel (18) in Eingriff steht.

6. Vorrichtung nach einem der Ansprüche 1 bis 5, dadurch gekennzeichnet, daß jede Walze (9) einen sich entlang einer Mantellinie erstreckenden Anschlag (10) für die jeweilige Einhüllbahn aufweist, der sich in der Wechselausgangsstellung im Bereich des Walzenspaltes befindet.

7. Vorrichtung nach einem der Ansprüche 1 bis 6, dadurch gekennzeichnet, daß auf den Wellen (4) der Walzen (9) miteinander in Eingriff stehende Zahnräder (7) befestigt sind, von denen eines mit einem Antriebsritzel (8) in Eingriff steht.

8. Vorrichtung nach einem der Ansprüche 1 bis 7, dadurch gekennzeichnet, daß die Klemmleiste (17) andrückseitig mit einem elastischen Polster (16) versehen ist.

9. Vorrichtung nach Anspruch 8, dadurch gekennzeichnet, daß die Auflage (15) mit einem elastischen Streifen (36) korrespondierend zu dem Polster (16) versehen ist.

10. Vorrichtung nach einem der Ansprüche 1 bis 9, dadurch gekennzeichnet, daß mit der Welle (4) wenigstens einer Walze (9) ein Kurvengetriebe (32 bis 35) mit einem federvorgespannten Glied (34) gekoppelt ist, das die Walze (4) und die zugehörige Klemmleiste (17) in eine Wechselausgangsstellung vorspannt.

11. Vorrichtung nach Anspruch 10, dadurch gekennzeichnet, daß die Kurvenscheibe (32) des Kurvengetriebes (32 bis 35) zwei um 180° versetzte Einsenkungen entsprechend den beiden Wechselausgangsstellungen aufweist.

12. Vorrichtung nach einem der Ansprüche 1 bis 11, dadurch gekennzeichnet, daß der mit dem ersten elastischen Mantelabschnitt (12) in Eingriff bringbare, zweite Mantelabschnitt (13) ebenfalls elastisch ist.

13. Vorrichtung nach einem der Ansprüche 1 bis 12, dadurch gekennzeichnet, daß der mit dem ersten elastischen Mantelabschnitt (12) in Eingriff bringbare, zweite Mantelabschnitt (13) als Heizelement zum Verschweißen der Einhüllbahnen ausgebildet ist.

## Claims

1. Reel-splicing apparatus for wrapping webs on packaging machines, especially cigarette-packaging machines, with two feed stages opening into a common feed stage and each for one wrapping web (29, 30), a pair of rollers (9) being arranged at the start of the common feed stage, and with a knife (11) for each of the two wrapping webs, characterized in that a clamping strip (17) cooperating with a support (15) is provided, for each wrapping web (29, 30), in front of the entry into the nip of the pair of rollers (9), in that the clamping strips (17) can be eased both manually and via cam mechanisms coupled to the shafts (4) of the rollers (9), in that the rollers (9) each carry a knife (11), in front of the latter in the direction of rotation a first elastic casing portion (12) and, offset at approximately 180° thereto, a second casing portion (13), the first and second casing portions (12, 13) projecting relative to the roller circumference and, during the rotation of the rollers, coming into engagement with one another under pressure, and in that the rollers (9) are mounted in such a way that a first and a second casing portion respectively meet alternately in each case.

2. Apparatus according to Claim 1, characterized in that the clamping strip (17) is connected to at least one angle lever (18) which is pivotable counter to spring prestress.

3. Apparatus according to Claim 2, characterized in that a hand lever (21) is pivotable about an axle (22) carrying a cam (23), the cam (23) engaging on the spring-prestressed arm of the angle lever (18).

4. Apparatus according to one of Claims 1 to 3, characterized in that the cam mechanisms each comprise in each case a cam disc (28) which is seated on the shaft (4) of the respective roller (9), the cam discs (28) being mounted relative to one another in a similar way to the rollers (9) and easing the clamping strips (17) in two positions offset at 180°.

5. Apparatus according to Claim 4, characterized in that a roll (27) in engagement with the cam disc (28) is in engagement with the angle lever (18) via a crank (26).

6. Apparatus according to one of Claims 1 to 5, characterized in that each roller (9) has a stop (10) which extends along a generatrix and is intended for the respective wrapping web and which, in the initial changing position, is located in the region of the nip.

7. Apparatus according to one of Claims 1 to 6, characterized in that there are fastened on the shafts (4) of the rollers (9) gearwheels (7) which are in engagement with one another and one of which is in engagement with a driving pinion (8).

8. Apparatus according to one of Claims 1 to 7, characterized in that the clamping strip (17) is provided on the press-down side with an elastic pad (16).

9. Apparatus according to Claim 8, characterized in that the support (15) is provided with an elastic strip (36) corresponding to the pad (16).

10. Apparatus according to one of Claims 1 to 9, characterized in that there is coupled to the shaft (4) of at least one roller (9) a cam mechanism (32 to 35) having a spring-prestressed member (34) which prestresses the roller (4) and the associated clamping strip (17) into an initial changing position.

11. Apparatus according to Claim 10, characterized in that the cam disc (32) of the cam mechanism (32 to 35) has two indentations offset at 180° and corresponding to the two initial changing positions.

12. Apparatus according to one of Claims 1 to 11, characterized in that the second casing portion (13), which can be brought into engagement with the first elastic casing portion (12), is likewise elastic.

13. Apparatus according to one of Claims 1 to 12, characterized in that the second casing portion (13), which can be brought into engagement with the first elastic casing portion (12), is designed as a heating element for welding the wrapping webs together.

## Revendications

1. Dispositif de raccordement de bobines pour bande de gainage sur des machines d'emballage, en particulier des machines d'emballage de cigarettes, comportant deux trajectoires d'amenée pour bande de gainage (29,30) se rejoignant en une trajectoire d'amenée commune, une paire de cylindres (9) étant disposée au début de la trajectoire d'amenée commune, et comportant également un couteau (11) pour chacune des deux bandes de gainage, caractérisé en ce qu'il est prévu pour chaque bande de gainage (29,30), avant l'entrée dans l'intervalle de la paire de cylindres (9), une barrette de serrage (17) coopérant avec un appui (15), en ce que les barrettes de serrage (17) peuvent être soulevées aussi bien manuellement qu'au moyen de commandes à cames accouplées aux arbres (4) des cylindres (9), les cylindres (9) portent chacun un couteau (11) et, au-delà de ce couteau, suivant le sens de la rotation, une première partie rapportée élastique (12) et, décalée d'environ 180° par rapport à cette dernière, une seconde partie rapportée (13), les première et seconde parties (12,13) faisant saillie par rapport à la surface des cylindres et venant en contact sous pression lors de la rotation de ces cylindres, et en ce que les cylindres (9) sont montés de telle sorte qu'alternativement une première et une seconde partie rapportée se rencontrent.

2. Dispositif selon la revendication 1, caractérisé en ce que la barrette de serrage (17) est reliée à au moins un levier coudé (18) qui peut être pivoté à l'encontre de la pression initiale d'un ressort.

3. Dispositif selon la revendication 2, caractérisé en ce qu'un levier manuel peut être pivoté autour d'un axe (22) portant une came (23), ladite came (23) agissant sur le bras sollicité par ressort du levier coudé (18).

4. Dispositif selon l'une des revendications 1 à 3, caractérisé en ce que chacune des commandes à cames comprend une came (28) fixée sur l'arbre (4) du cylindre respectif (9), lesdites cames (28) étant montées l'une par rapport à l'autre, de manière analogue aux cylindres (9) et soulevant les barrettes de serrage (17) dans deux positions décalées l'une de l'autre de 180°.

5. Dispositif selon la revendication 4, caractérisé en ce qu'un galet (27) en contact avec la came (28) est solidaire du levier coudé (18) par l'intermédiaire d'un levier (26).

6. Dispositif selon l'une des revendications 1 à 5, caractérisé en ce que chaque cylindre (9) présente une butée (10) s'étendant le long d'une génératrice et destinée à la bande de gainage correspondante, les butées se trouvant alternativement au départ au voisinage de l'intervalle entre les cylindres.

7. Dispositif selon l'une des revendications 1 à 6, caractérisé en ce que sur les arbres (4) des cylindres (9) sont fixées des roues dentées (7) en prise mutuelle dont l'une est en prise avec un pignon d'entraînement (8).

8. Dispositif selon l'une des revendications 1 à 7, caractérisé en ce que la barrette de serrage (17) est munie, sur son côté exerçant le serrage, d'un patin élastique (16).

9. Dispositif selon la revendication 8, caractérisé en ce que l'appui (15) est muni d'une bande élastique (36) en correspondance avec le patin (16).

10. Dispositif selon l'une des revendications 1 à 9, caractérisé en ce qu'à l'arbre (4) d'au moins un cylindre (9), est accouplé un dispositif à cames (32 à 35) muni d'un organe (34) sollicité par ressort qui place sous contrainte initiale le cylindre (4) et la barrette de serrage correspondante (17) dans leur position de départ alterné.

11. Dispositif selon la revendication 10, caractérisé en ce que la came (32) du dispositif à cames (32 à 35) présente deux creux décalés de 180° qui correspondent aux deux positions de départ alterné.

12. Dispositif selon l'une des revendications 1 à 11, caractérisé en ce que la seconde partie rapportée (13), qui peut venir en contact avec la première partie élastique (12), est également élastique.

13. Dispositif selon l'une des revendications 1 à 12, caractérisé en ce que la seconde partie (13) pouvant être amenée en contact avec la première partie élastique (12) est réalisée sous la forme d'un élément chauffant en vue du soudage des bandes de gainage.
